# EUROPÄISCHE PATENTSCHRIFT

(11) **EP 1 095 543 B1**
(45) Veröffentlichungstag und Bekanntmachung des Hinweises auf die Patenterteilung: **12.11.2003**
(21) Anmeldenummer: 00941880.7
(22) Anmeldetag: 19.04.2000
(51) Int. Cl.: H05B 41/298

(54) **VORSCHALTGERÄT FÜR MINDESTENS EINE GASENTLADUNGSLAMPE UND VERFAHREN ZUM BETREIBEN EINES DERARTIGEN VORSCHALTGERÄTS**
BALLAST FOR AT LEAST ONE GAS DISCHARGE LAMP AND METHOD FOR OPERATING SUCH A BALLAST
BALLAST POUR AU MOINS UNE LAMPE A DECHARGE, ET PROCEDE POUR FAIRE FONCTIONNER UNE TEL BALLAST

(30) Priorität: 12.05.1999 DE 19922039
(43) Veröffentlichungstag der Anmeldung: 02.05.2001
(73) Patentinhaber: Patent-Treuhand-Gesellschaft für elektrische Glühlampen mbH, 81543 München (DE)
(72) Erfinder: RAISER, Franz, D-80689 München (DE)
(86) Internationale Anmeldenummer: DE0001226
(87) Internationale Veröffentlichungsnummer: WO00070921

(56) Entgegenhaltungen:
- WO-A-99/01013
- US-A- 4 920 299
- US-A- 5 103 138
- US-A- 5 367 225
- US-A- 5 583 402

## Beschreibung

### Technisches Gebiet

Die vorliegende Erfindung betrifft ein Vorschaltgerät für mindestens eine Gasentladungslampe nach dem Oberbegriff des Anspruchs 1 sowie ein Verfahren zum Betreiben eines Vorschaltgeräts für mindestens eine Gasentladungslampe nach dem Oberbegriff von Anspruch 7.

### Stand der Technik

Ein derartiges Vorschaltgerät bzw. ein derartiges Verfahren ist bekannt aus der WO 94/06261. Die dort dargestellten Figuren 2a und 2b zeigen die Ansteuersignale der beiden Schalter im ungedimmten Betriebszustand, d.h. beim Zuführen maximaler Leistung an die Gasentladungslampe, während die dortigen Figuren 3a und 3b die Ansteuersignale der beiden Schalter im gedimmten Betriebszustand, d.h. beim Zuführen reduzierter Leistung zeigen. Das nachfolgend mehrfach erwähnte Tastverhältnis sei definiert als der Quotient aus der Zeitdauer, in der das Steuersignal den hohen Spannungswert annimmt, und der Summe der Zeitdauer des hohen und des niedrigen Spannungswerts, bezogen auf eine Tastperiode. Man erkennt, daß das Tastverhältnis des einen Schalters geändert wurde und zwar vorliegend ausgehend von einem Wert von 50 % gemäß der dortigen Fig. 2a, reduziert wurde auf einen Wert kleiner als 50 %. In der Praxis hat sich jedoch gezeigt, daß, werden die Schalter gemäß den Figuren 3a und 3b der zitierten Entgegenhaltung angesteuert, insbesondere bei niedrigen Temperaturen ungleichmäßiges Leuchten der Gasentladungslampe auftreten kann. Beispielsweise beim Einsatz von Gasentladungslampen als Außenbeleuchtung ist dies unerwünscht.

### Darstellung der Erfindung

Es ist deshalb Aufgabe der vorliegenden Erfindung, ein Vorschaltgerät der eingangs genannten Art derart weiterzubilden, daß dieser Nachteil vermieden wird.

Diese Aufgabe wird durch die Lehre von Patentanspruch 1 gelöst.

Eine weitere Aufgabe der vorliegenden Erfindung besteht darin, ein Verfahren zum Betreiben eines Vorschaltgeräts der eingangs genannten Art derart weiterzubilden, daß ein ungleichmäßiges Leuchten der Gasentladungslampe verhindert wird.

Diese Aufgabe wird gelöst durch ein Verfahren mit den Merkmalen von Patentanspruch 7.

Der Erfindung liegt die Erkenntnis zugrunde, daß ein Dimmbetrieb mit von der Steuerschaltung bereitgestellten Ansteuersignalen gemäß den Figuren 3a und 3b der WO 94/06261 zu einer unterschiedlichen Temperatur der beiden Lampenelektroden führt. Wie Versuche gezeigt haben, tritt bei im wesentlichen gleicher thermischer Belastung der beiden Elektroden der Gasentladungslampe kein ungleichmäßiges Leuchten mehr auf.

Die erfindungsgemäße Lösung bietet nicht nur Vorteile beim Dimmbetrieb einer Gasentladungslampe, sie kann vielmehr auch dazu verwendet werden, ein vorgegebenes Vorschaltgerät durch Variation des Tastverhältnisses in erfinderischer Art und Weise für den Betrieb verschiedenster Gasentladungslampen mit völlig unterschiedlichen Lampenparametern, insbesondere Lampenleistungen verfügbar zu machen. In anderen Worten: ein Vorschaltgerät wird so dimensioniert, daß es zum Betrieb der Gasentladungslampe, die maximale Leistung erfordert, mit einem Tastverhältnis von 50 % arbeitet. Alle übrigen Lampen, die mit demselben Vorschaltgerät betrieben werden sollen, werden dann mit einem Tastverhältnis kleiner 50 % betrieben ohne daß ungleichmäßiges Leuchten dieser Lampen zu befürchten wäre.

Bei einer Ausgestaltung der erfinderischen Lösung werden der erste und zweite Schalter im Gegentakt betrieben, d.h. während der eine Schalter ein Eingangssignal auf hohem Pegel erhält, erhält der andere Schalter eines auf niedrigem Pegel und umgekehrt. In Weiterbildung des Grundgedankens der Erfindung kann dann vorgesehen werden, daß mit der Steuerschaltung das Tastverhältnis beider Schalter periodisch gewechselt wird. Dies äußert sich vorzugsweise darin, daß mit der Steuerschaltung das Tastverhältnis so gesteuert wird, daß die Summe der EIN-Zeiten des ersten Schalters im Mittel gleich ist der Summe der EIN-Zeiten des zweiten Schalters.

In besonders vorteilhafter Weise kann vorgesehen werden, daß der erste und der zweite Schalter mit N unterschiedlichen Tastverhältnissen betrieben werden, wobei N ≥ 2 ist und der Wechsel zwischen den unterschiedlichen Tastverhältnissen mit einer Periode erfolgt, die im kürzesten Fall dadurch bestimmt ist, daß jedes Tastverhältnis nur genau einmal ausgeführt wird bevor zum nächsten gewechselt wird, und die im längsten Fall bestimmt ist durch die thermische Trägheit der ersten und der zweiten Elektrode. Die letztgenannte Grenze hat ihre Ursache darin, daß ein Tastverhältnis nicht solange beibehalten werden darf bis es bereits zu merklichen unterschiedlichen thermischen Belastungen der beiden Elektroden gekommen ist. Je nach den physikalischen Eigenschaften der Elektroden, mit denen eine Gasentladungslampe bestückt ist, ergeben sich hier unterschiedliche Zeitdauern.

Bei einem konkreten Ausführungsbeispiel ist N = 2, wobei das erste Tastverhältnis D und das zweite Tastverhältnis E = 100 - D beträgt.

Während für den obengenannten Einsatzbereich der Erfindung, d.h. ein Vorschaltgerät für Gasentladungslampen unterschiedlicher Leistung, das zur jeweiligen Lampe passende Tastverhältnis in der Steuerschaltung abgelegt sein kann, kann überdies vorgesehen werden, zusätzlich einen Eingang der Steuerschaltung vorzusehen, über den das Tastverhältnis durch eine Bedienperson geändert werden kann, beispielsweise zum Dimmen der Gasentladungslampe.

Weitere vorteilhafte Weiterbildungen der Erfindung sind in den Unteransprüchen definiert.

### Beschreibung der Zeichnungen

Ein Ausführungsbeispiel wird im folgenden unter Hinweis auf die beigefügten Zeichnungen näher beschrieben. Es stellen dar:
- Fig. 1: in schematischer Form den Aufbau eines erfindungsgemäßen Vorschaltgeräts;
- Fig. 2: in schematischer Form den zeitlichen Verlauf verschiedener Signale eines nach der Lehre des Stands der Technik betriebenen Vorschaltgeräts; und
- Fig. 3: in schematischer Form den zeitlichen Verlauf verschiedener Signale eines Vorschaltgeräts gemäß der vorliegenden Erfindung bzw. eines Vorschaltgeräts, das gemäß dem erfinderischen Verfahren betrieben wird.

Fig. 1 zeigt ein erfindungsgemäßes Vorschaltgerät 10 mit einem Baustein 12, der eingangsseitig mit einer Netzspannungsquelle U_{N} verbunden ist, und einen Gleichrichter, dem Fachmann bekannte Filter sowie gegebenenfalls auch Vorrichtungen zur Korrektur des netzseitigen Leistungsfaktors umfaßt. Das vom Baustein 12 bereitgestellte Gleichspannungssignal wird über einen Kondensator C0 stabilisiert und an eine Brückenschaltung mit einem Schalter T1 und einem Schalter T2 angelegt. Der Brückenmittelpunkt ist mit dem Lastkreis 14 verbunden ist, der eine Gasentladungslampe 26 mit einer ersten und einer zweiten Elektrode 28, 30 umfaßt.

Gemäß dem Ausführungsbeispiel in Fig. 1 bilden die Schalter T1 und T2 zusammen mit den Kondensatoren C1 und C2 eine Halbbrückenanordnung. Eine Steuerschaltung 16 liefert die Ansteuersignale für die Schalter T1 und T2 über Leitungen 18 bzw. 20. Über eine Leitung 22 können der Steuerschaltung 16 Lampendaten bereitgestellt werden, beispielsweise Daten über die aktuelle in der Lampe umgesetzte Leistung sowie über den Lampenstrom, die bei der Erzeugung der über die Leitungen 18 und 20 an die Schalter T1 und T2 angelegten Steuersignale berücksichtigt werden können. Die Steuerschaltung 16 kann über einen Mikrocontroller verfügen, in dem die Konfiguration der über die Leitungen 18, 20 an die Schalter T1 und T2 bereitgestellten Steuersignale abgelegt ist, beispielsweise zum Betrieb der jeweiligen Gasentladungslampe 26 mit Maximalleistung. Für den Fall, daß ein Dimmen der Gasentladungslampe beabsichtigt ist, kann optional über eine Leitung 24 ein Eingangssignal der Steuerschaltung zugeführt werden, mit dem eine Bedienperson die Ansteuersignale der Schalter T1 und T2 beeinflussen kann, beispielsweise durch Betätigen eines Drehknopfes oder dergleichen zum Dimmen der Gasentladungslampe 26. Die von der Steuerschaltung 16 über die Leitungen 18 und 20 bereitgestellten Steuersignale werden im folgenden mit Bezug auf die Figuren 2 und 3 näher beschrieben:

Fig. 2 zeigt zunächst in den Kurvenzügen A und B den zeitlichen Verlauf der Ansteuersignale des ersten und zweiten Schalters T1, T2 gemäß der Lehre des Standes der Technik. Schalter T1 wird gemäß Kurvenzug mit einem Tastverhältnis von 30 % betrieben. Schalter T2 wird gemäß Kurvenzug B mit einem Tastverhältnis von 70 % betrieben. Die Kurvenzüge C und D zeigen die zeitlichen Verläufe der zugehörigen Ströme I1 und I2 durch den Schalter T1 bzw. durch den Schalter T2. Kurvenzug E zeigt den zeitlichen Verlauf des Laststroms I_{L}. Aufgrund der unterschiedlich langen EIN-Zeiten von Schalter T1 und Schalter T2 ergeben sich unterschiedliche Ströme durch Elektroden 28, 30 der Gasentladungslampe 26, je nachdem ob Schalter T1 oder T2 im EIN-Zustand ist. Dies führt zu einer ungleichmäßige thermischen Belastung der Elektroden 28, 30 der Gasentladungslampe 26.

Fig. 3 zeigt nun korrespondierend zu Fig. 2 den zeitlichen Verlauf der gleichen Schaltungsparameter bei Modifikation des Vorschaltgeräts gemäß der erfindungsgemäßen Lehre. Beide Schalter T1 und T2 werden im Gegentakt betrieben, d.h. mit Ausnahme von zu vernachlässigenden Umschaltvorgängen hat der eine Schalter ein Signal mit hohem Pegel als Ansteuersignal anliegen, während der andere Schalter ein Ansteuersignal mit niedrigem Pegel anliegen hat und umgekehrt.

Zunächst wird Kurvenzug A betrachtet: Während zwischen den Zeitpunkten t1 und t2 der Schalter T1 mit einem Tastverhältnis von 70 % betrieben wird, wechselt im Zeitpunkt t2 die Steuerschaltung 16 das Tastverhältnis auf 30 %. Dieses Tastverhältnis wird beibehalten bis zum Zeitpunkt t3, wonach wiederum gewechselt wird auf ein Tastverhältnis von 70 %. Mit Bezug auf Kurvenzug B von Fig. 3 wird Schalter T2 mit dem entsprechenden inversen Tastverhältnis betrieben, d.h. zwischen den Zeitpunkten t2 und t3 mit einem Tastverhältnis von 70 % und nach t3 schließt sich wieder ein Tastverhältnis von 70 % an. Die Kurvenzüge C, D und E zeigen wiederum die zeitlichen Verläufe der Ströme I1, 12 sowie des Laststroms I_{L}.

Während in dem Ausführungsbeispiel gemäß Fig. 3 zwischen zwei Tastverhältnissen, d.h. einem Tastverhältnis von 70 % und einem Tastverhältnis von 30 % umgeschaltet wird, sind auch Realisierungen denkbar, bei denen zwischen mehreren Tastverhältnissen umgeschaltet wird.

Fig. 3 zeigt ein Umschalten bzw. Wechseln von einem Tastverhältnis zu einem anderen unmittelbar nach Durchlaufen einer Tastperiode eines bestimmten Tastverhältnisses. Es kann jedoch auch vorgesehen werden, ein bestimmtes Tastverhältnis über einen längeren Zeitraum beizubehalten bevor zum nächsten Tastverhältnis umgeschaltet wird, dies jedoch unter der Bedingung, daß sich keine wesentlichen unterschiedlichen thermischen Belastungen der beiden Elektroden 28, 30 der Gasentladungslampe 26 ergeben. Der Zeitpunkt, zu dem spätestens auf ein anderes Tastverhältnis umgeschaltet werden muß, hängt mitunter von den physikalischen Eigenschaften der in der jeweiligen Gasentladungslampe verwendeten Elektroden ab. Ein Umschalten von einem Tastverhältnis auf ein anderes nicht unmittelbar bereits nach einmaliger Ausführung eines bestimmten Tastverhältnisses hat den Vorteil, daß in der Steuerschaltung 16 Bauelemente verwendet werden können, die für niedrigere Frequenzen ausgelegt und daher billiger sind. Beispielsweise kann ein günstigerer Mikrocontroller verwendet werden, da bei längeren Umschaltzeiten eine geringere Datenmenge verarbeitet werden muß.

Für den Fachmann ist offensichtlich, daß die vorliegende Erfindung auch bei Vorschaltgeräten mit Vollbrückenanordnung verwendet werden kann, wobei dann vorgesehen sein kann, daß die Steuerschaltung 16 für die zwei weiteren Schalter zwei weitere Steuersignale bereitstellt.

Die beschriebene Schaltung ist nicht nur für fremdgesteuerte sondern auch für freischwingende Wechselrichter einsetzbar.

Als Schalter wurden in Fig. 1 beispielhaft Bipolartransistoren gewählt. Für den Fachmann ist offensichtlich, daß auch andere Arten von Schaltern, beispielsweise Feldeffekttransistoren in Betracht kommen.

## Patentansprüche

1. Vorschaltgerät für mindestens eine Gasentladungslampe (26) mit einem von einer Gleichspannungsquelle (C0) gespeisten Wechselrichter, der eine parallel zur Gleichspannungsquelle (C0) angeordnete Brückenschaltung mit einem ersten und einem zweiten steuerbaren Schalter (T1, T2) aufweist, wobei der Brückenmittelpunkt mit einem Lastkreis (14) verbunden ist, der die mindestens eine Gasentladungslampe (26) umfaßt, wobei jede Gasentladungslampe (26) eine erste und eine zweite Elektrode (28, 30) aufweist, und einer Steuerschaltung (16), mit der das Tastverhältnis des ersten und zweiten Schalters (T1, T2) beeinflußbarist, und das Tastverhältnis ungleich 50% beträgt,
**dadurch gekennzeichnet,**
**daß** durch die Steuerschaltung (16) das Tastverhältnis so steuerbar ist, daß die erste und zweite Elektrode (28, 30) im Mittel im wesentlichen gleich thermisch belastet werden.

2. Vorschaltgerät nach Anspruch 1, **dadurch gekennzeichnet, daß** der erste und der zweite Schalter (T1, T2) im Gegentakt betreibbar sind.

3. Vorschaltgerät nach Anspruch 1 oder 2, **dadurch gekennzeichnet, daß** mit der Steuerschaltung das Tastverhältnis beider Schalter (T1, T2) periodisch wechselbar ist.

4. Vorschaltgerät nach Anspruch 3, **dadurch gekennzeichnet, daß** mit der Steuerschaltung (16) das Tastverhältnis so steuerbar ist, daß die Summe der EIN-Zeiten des ersten Schalters im Mittel gleich ist der Summe der EIN-Zeiten des zweiten Schalters.

5. Vorschaltgerät nach Anspruch 3 oder 4, **dadurch gekennzeichnet, daß** mit der Steuerschaltung (16) der erste und der zweite Schalter (T1, T2) mit N unterschiedlichen Tastverhältnissen betreibbar sind, wobei N größer oder gleich 2 ist, und der Wechsel zwischen den unterschiedlichen Tastverhältnissen mit einer Periode steuerbar ist, die im kürzesten Fall dadurch bestimmt ist, daß jedes Tastverhältnis nur genau einmal ausgeführt wird bevor zum nächsten gewechselt wird, und die im längsten Fall bestimmt ist durch die thermische Trägheit der ersten und zweiten Elektrode (28, 30).

6. Vorschaltgerät nach Anspruch 5, **dadurch gekennzeichnet, daß** N gleich zwei ist, wobei das erste Tastverhältnis D und das zweite Tastverhältnis E = 100 % - D beträgt.

7. Vorschaltgerät nach einem der vorhergehenden Ansprüche, **dadurch gekennzeichnet, daß** die Steuerschaltung (16) einen Eingang aufweist, über den das Tastverhältnis durch eine Bedienperson beeinflußbar ist.

8. Verfahren zum Betreiben eines Vorschaltgeräts für mindestens eine Gasentladungslampe (26), wobei das Vorschaltgerät einen von einer Gleichspannungsquelle (C0) gespeisten Wechselrichter umfaßt, der eine parallel zur Gleichspannungsquelle (C0) angeordnete Brückenschaltung mit einem ersten und einem zweiten steuerbaren Schalter (T1, T2) aufweist, wobei der Brückenmittelpunkt mit einem Lastkreis (14) verbunden ist, der die mindestens eine Gasentladungslampe (26) umfaßt, wobei jede Gasentladungslampe (26) eine erste und eine zweite Elektrode (28, 30) aufweist, und eine Steuerschaltung (16), mit der das Tastverhältnis des ersten und zweiten Schalters (T1, T2) beeinflußbar ist, und das Tastverhältnis ungleich 50% beträgt,
**dadurch gekennzeichnet,**
**daß** durch die Steuerschaltung (16) das Tastverhältnis so gesteuert wird, daß die erste und zweite Elektrode (28, 30) im Mittel im wesentlichen gleich thermisch belastet werden.

9. Verfahren nach Anspruch 8, **dadurch gekennzeichnet, daß** der erste und der zweite Schalter (T1, T2) im Gegentakt betrieben werden.

10. Verfahren nach Anspruch 8 oder 9, **dadurch gekennzeichnet, daß** durch die Steuerschaltung (16) das Tastverhältnis beider Schalter (T1, T2) periodisch gewechselt wird.

11. Verfahren nach Anspruch 10, **dadurch gekennzeichnet, daß** das Tastverhältnis so gesteuert wird, daß die Summe der EIN-Zeiten des ersten Schalters im Mittel gleich ist der Summe der EIN-Zeiten des zweiten Schalters.

12. Verfahren nach Anspruch 10 oder 11, **dadurch gekennzeichnet, daß** der erste und der zweite Schalter (T1, T2) mit N unterschiedlichen Tastverhältnissen betrieben werden, wobei N größer oder gleich 2 ist, und der Wechsel zwischen den unterschiedlichen Tastverhältnissen mit einer Periode erfolgt, die im kürzesten Fall dadurch bestimmt ist, daß jedes Tastverhältnis nur genau einmal ausgeführt wird bevor zum nächsten gewechselt wird, und die im längsten Fall bestimmt ist durch die thermische Trägheit der ersten und zweiten Elektrode (28, 30).

13. Verfahren nach Anspruch 12, **dadurch gekennzeichnet, daß** N gleich zwei ist, wobei das erste Tastverhältnis D und das zweite Tastverhältnis E = 100 % - D beträgt.

14. Verfahren nach einem der Ansprüche 8 bis 13, **dadurch gekennzeichnet, daß** die Steuerschaltung (16) einen Eingang aufweist, über den das Tastverhältnis durch eine Bedienperson beeinflußt wird.

## Claims

1. Ballast for at least one gas discharge lamp (26), having an inverter, fed from a DC voltage source (C0), which has a bridge circuit, arranged in parallel with the DC voltage source (C0), with a first and a second controllable switch (T1, T2), the midpoint of the bridge being connected to a load circuit (14) which comprises the at least one gas discharge lamp (26), each gas discharge lamp (26) having a first and a second electrode (28, 30), and having a control circuit (16) by means of which the pulse duty factor of the first and second switches (T1, T2) can be influenced, and the pulse duty factor is not equal to 50%, **characterized in that** the control circuit (16) can control the pulse duty factor such that the first and second electrodes (28, 30) are subjected to essentially the same thermal load on average.

2. Ballast according to Claim 1, **characterized in that** the first and the second switches (T1, T2) can be operated in a push-pull fashion.

3. Ballast according to Claim 1 or 2, **characterized in that** the pulse duty factor of the two switches (T1, T2) can be changed periodically with the aid of the control circuit.

4. Ballast according to Claim 3, **characterized in that** the pulse duty factor can be controlled with the aid of the control circuit (16) such that the sum of the ON times of the first switch is the same on average as the sum of the ON times of the second switch.

5. Ballast according to Claim 3 or 4, **characterized in that** the first and the second switches (T1, T2) can be operated with N different pulse duty factors with the aid of the control circuit (16), N being greater than or equal to 2, and it being possible to control the change between the different pulse duty factors with a period which is determined in the shortest case by virtue of the fact that each pulse duty factor is carried out only precisely once before a change is made to the next one, and which is determined in the longest case by the thermal inertia of the first and second electrodes (28, 30).

6. Ballast according to Claim 5, **characterized in that** N is equal to two, the first pulse duty factor being D and the second pulse duty factor being E=100%-D.

7. Ballast according to one of the preceding claims, **characterized in that** the control circuit (16) has an input via which the pulse duty factor can be influenced by an operator.

8. Method for operating a ballast for at least one gas discharge lamp (26), the ballast comprising an inverter, fed from a DC voltage source (C0), which has a bridge circuit, arranged in parallel with the DC voltage source (C0), with a first and a second controllable switch (T1, T2), the midpoint of the bridge being connected to a load circuit (14) which comprises the at least one gas discharge lamp (26), each gas discharge lamp (26) having a first and a second electrode (28, 30), and having a control circuit (16) by means of which the pulse duty factor of the first and second switches (T1, T2) can be influenced, and the pulse duty factor is not equal to 50%, **characterized in that** the control circuit (16) controls the pulse duty factor such that the first and second electrodes (28, 30) are subjected to essentially the same thermal load on average.

9. Method according to Claim 8, **characterized in that** the first and the second switches (T1, T2) are operated in a push-pull fashion.

10. Method according to Claim 8 or 9, **characterized in that** the pulse duty factor of the two switches (T1, T2) is changed periodically by the control circuit (16).

11. Method according to Claim 10, **characterized in that** the pulse duty factor is controlled such that the sum of the ON times of the first switch is the same on average as the sum of the ON times of the second switch.

12. Method according to Claim 10 or 11, **characterized in that** the first and the second switches (T1, T2) are operated with N different pulse duty factors, N being greater than or equal to 2, and the change between the different pulse duty factors occurs with a period which is determined in the shortest case by virtue of the fact that each pulse duty factor is carried out only precisely once before a change is made to the next one, and which is determined in the longest case by the thermal inertia of the first and second electrodes (28, 30).

13. Method according to Claim 12, **characterized in that** N is equal to two, the first pulse duty factor being D and the second pulse duty factor being E=100%-D.

14. Method according to one of Claims 8 to 13, **characterized in that** the control circuit (16) has an input via which the pulse duty factor can be influenced by an operator.

## Revendications

1. Ballast pour au moins une lampe (26) à décharge dans du gaz comprenant un onduleur alimenté par une source (C0) de tension continue qui a un montage en pont monté en parallèle à la source (C0) de tension continue et ayant un premier et un deuxième interrupteur (T1, T2) pouvant être commandés, le point médian du pont étant relié à un circuit (14) de charge qui comporte au moins une lampe (26) à décharge dans du gaz, chaque lampe (26) à décharge dans du gaz ayant une première et une deuxième électrode (28, 30), et un circuit (16) de commande par lequel le rapport cyclique du premier et du deuxième interrupteur (T1, T2) peut être influencé, et le rapport cyclique est différent de 50 %,
**caractérisé**
**en ce que** le rapport cyclique peut être commandé par le circuit (16) de commande de façon à ce que la première et la deuxième électrode (28, 30) soient chargées thermiquement sensiblement de la même façon en moyenne.

2. Ballast suivant la revendication 1, **caractérisé en ce que** le premier et le deuxième interrupteur (T1, T2) peuvent fonctionner en push pull.

3. Ballast suivant la revendication 1 ou 2, **caractérisé en ce que** le rapport cyclique des deux interrupteurs (T1, T2) peut être modifié périodiquement par le circuit de commande.

4. Ballast suivant la revendication 3, **caractérisé en ce que** le rapport cyclique peut être commandé par le circuit (16) de commande de façon à ce que la somme des temps de fermeture du premier interrupteur est égale en moyenne à la somme des temps de fermeture du deuxième interrupteur.

5. Ballast suivant la revendication 3 ou 4, **caractérisé en ce que**, par le circuit (16) de commande, le premier et le deuxième interrupteur (T1, T2) peuvent fonctionner avec N rapports cycliques différents, N étant supérieur ou égal à 2, et le passage entre les rapports cycliques différents peut être commandé suivant une période qui est déterminée dans le cas le plus court par le fait que chaque rapport cyclique n'est réalisé qu'exactement une fois avant de passer au suivant et qui, dans le cas le plus long, est déterminée par l'inertie thermique de la première et de la deuxième électrode (28, 30).

6. Ballast suivant la revendication 5, **caractérisé en ce que** N est égal à 2, le premier rapport cyclique D et le deuxième rapport cyclique E étant tels, que E = 100 % - D.

7. Ballast suivant l'une des revendications précédentes, **caractérisé en ce que** le circuit (16) de commande a une entrée par laquelle le rapport cyclique peut être influencé par une personne de service.

8. Procédé pour faire fonctionner un ballast pour au moins une lampe (26) de décharge dans du gaz, le ballast comprenant un onduleur alimenté par une source (C0) de tension continue qui a un montage en pont monté en parallèle à la source (C0) de tension continue et ayant un premier et un deuxième interrupteur (T1, T2) pouvant être commandés, le point médian du pont étant relié à un circuit (14) de charge qui comporte au moins une lampe (26) à décharge dans du gaz, chaque lampe (26) à décharge dans du gaz ayant une première et une deuxième électrode (28, 30), et un circuit (16) de commande par lequel le rapport cyclique du premier et du deuxième interrupteur (T1, T2) peut être influencé, et le rapport cyclique est différent de 50 %,
**caractérisé**
**en ce que** l'on commande le rapport cyclique par le circuit (16) de commande de façon à ce que les première et deuxième électrodes (28, 30) soient chargées thermiquement de manière sensiblement égale en moyenne.

9. Procédé suivant la revendication 8, **caractérisé en ce que** l'on fait fonctionner le premier et le deuxième interrupteur (T1, T2) en push pull.

10. Procédé suivant la revendication 8 ou 9, **caractérisé en ce que**, par le circuit (16) de commande, on modifie périodiquement le rapport cyclique des deux interrupteurs (T1, T2).

11. Procédé suivant la revendication 10, **caractérisé en ce que** l'on commande le rapport cyclique de manière à ce que la somme des temps de fermeture du premier interrupteur soit en moyenne égale à la somme des temps de fermeture du deuxième interrupteur.

12. Procédé suivant la revendication 10 ou 11, **caractérisé en ce que** l'on fait fonctionner le premier et le deuxième interrupteur (T1, T2) avec N rapports cycliques différents, N étant supérieur ou égal à 2, et le passage entre les rapports cycliques différents peut être commandé suivant une période qui est déterminée dans le cas le plus court par le fait que chaque rapport cyclique n'est réalisé qu'exactement une fois avant de passer au suivant et qui, dans le cas le plus long, est déterminée par une inertie thermique de la première et de la deuxième électrode (28, 30).

13. Procédé suivant la revendication 12, **caractérisé en ce que** N est égal à 2, le premier rapport cyclique D et le deuxième rapport cyclique E étant tels, que E = 100 % - D.

14. Procédé suivant l'une des revendications 8 à 13, **caractérisé en ce que** le circuit (16) de commande a une entrée par laquelle le rapport cyclique est influencé par une personne de service.
